# EUROPÄISCHE PATENTSCHRIFT

(11) **EP 0 359 040 B1**
(45) Veröffentlichungstag und Bekanntmachung des Hinweises auf die Patenterteilung: **17.08.1994**
(21) Anmeldenummer: 89116063.2
(22) Anmeldetag: 31.08.1989
(51) Int. Cl.: F21M 7/00

(54) **Befestigung einer Glühlampe in der Öffnung eines Reflektors eines Fahrzeugscheinwerfers**
Fixation of a bulb in the opening of the reflector of a vehicle headlamp
Fixation d'une lampe dans l'ouverture du réflecteur d'un phare de véhicule

(30) Priorität: 15.09.1988 DE 3831372
(43) Veröffentlichungstag der Anmeldung: 21.03.1990
(73) Patentinhaber: Hella KG Hueck & Co., 59552 Lippstadt (DE)
(72) Erfinder: Brummel, Reinhold, D-4783 Anröchte 3 (DE); Mohsakowski, Klaus, D-4780 Lippstadt 12 (DE)

(56) Entgegenhaltungen:
- DE-A- 1 539 603
- DE-A- 3 432 445
- DE-C- 3 606 538
- FR-A- 2 575 269

## Beschreibung

Die Erfindung betrifft eine Anordnung zur Befestigung einer Lampe in der Öffnung eines Reflektors eines Fahrzeugscheinwerfers mit den Merkmalen:
- die von der Rückseite des aus Blech bestehenden Reflektors her eingesetzten Lampe liegt mit ihrem radial nach außen vorspringenden Flansch des Sockels unmittelbar an dem Rand der in den Reflektor eingebrachten Öffnung an,
- die Lampe ist in radialer Richtung und gegen Verdrehen durch Zungen arretiert, die aus dem Bereich des Reflektors freigeschnitten sind, der zum Hindurchführen der Lampe aus dem Reflektor ausgeschnitten ist, und die mit ihrem freien Ende entgegen der Lichtaustrittsrichtung abgewinkelt sind,
- eine den Sockelflansch überspannende Haltefeder liegt unter Vorspannung an dem Sockelflansch an und drückt ihn gegen den Rand der Öffnung des Reflektors, durch die die Lampe hindurchragt,
- die Haltefeder ist an zwei sich gegenüberliegende Stellen der Öffnung an dem Reflektor befestigt.

Eine solche Anordnung zur Befestigung einer Lampe in der Öffnung eines Reflektors eines Fahrzeugscheinwerfers ist aus der DE-C1 36 06 538 bekannt. Hierbei ist die Haltefeder aus einem Blechstreifen hergestellt und ist auf zwei sich gegenüberliegenden Seiten der Öffnung in jeweils eine Öffnung des Reflektors selbstrastend eingesetzt. An einer Öffnung ist die Haltefeder schwenkbar und an der anderen Öffnung lösbar befestigt. Durch die Öffnungen für die Befestigung der Haltefeder verringert sich nicht nur die Reflexionsfläche des Reflektors, sondern es kann auch durch die in das Reflektorinnere ragende Abschnitte der Haltefeder den Gegenverkehr blendendes Störlicht entstehen. Außerdem kann beim Lampenwechsel, d. h. beim Herausziehen der Haltefeder aus der einen Öffnung und beim Verschwenken der Haltefeder der vor Korrosion schützende Lack und die Reflexionsschicht des Reflektors beschädigt werden. Ferner ist der Abstand der Befestigungstellen der Haltefeder zueinander relativ groß, so daß die Haltefeder sehr steif ausgeführt sein muß, damit sie den Sockelflansch der Lampe mit einer ausreichend großen Kraft gegen den Öffnungsrand drückt.

Bei der aus der FR-A-2 575 269 bekannten Anordnung zur Befestigung einer Lampe in der Öffnung eines Reflektors eines Fahrzeugscheinwerfers dienen Zungen des Reflektors ausschließlich zur Befestigung einer Haltefeder der Lampe. Die Zungen sind nicht aus dem Bereich des Reflektors freigeschnitten, der zum Hindurchführen der Lampe aus dem Reflektor ausgeschnitten ist, sondern aus dem an diesen Bereich angrenzenden Bereich. Deshalb weist der Reflektor zusätzlich zu der die Lampe aufnehmenden Öffnung zwei weitere Öffnungen auf.

Aufgabe der Erfindung ist es, die im Oberbegriff des Patentanspruchs 1 beschriebene Anordnung zur Befestigung einer Lampe in der Öffnung eines Reflektors eines Fahrzeugscheinwerfers derart auszubilden, daß an dem Reflektor die Befestigungsstellen für die Haltefeder außerhalb der Reflexionsfläche des Reflektors liegen und möglichst dicht beieinanderliegend angeordnet sind. Außerdem sollen die Befestigungsstellen für die Haltefeder so liegen, daß beim Lösen und Befestigen der Haltefeder weder die Reflexionsfläche des Reflektors noch der Korrosionsschutz des Reflektors beschädigt wird. Diese Aufgabe wird nach der Erfindung dadurch gelöst, daß die die Arretierung für die Lampe bewirkenden Zungen so lang ausgeführt sind, daß die Zungen einen zur Befestigung der Haltefeder dienenden freien Endabschnitt aufweisen, in welchen Hinterschneidungen eingebracht sind, in die die vorgespannten Enden der Haltefeder eingreifen. Bei einer solchen Lösung verkleinert sich nicht die vom Öffnungsrand des Reflektors gebildete Auflagefläche für den Sockelflansch und es besteht somit nicht die Gefahr, daß beim Einsetzen der Lampe diese durch die Öffnung hindurch in das Reflektorinnere fallen kann.

Weiterhin ist es vorteilhaft, wenn die Haltefeder an einer Zunge schwenkbar und an der anderen lösbar befestigt ist. Dadurch kann die Lampe leicht und schnell gewechselt werden. Vorteilhaft ist es weiterhin, wenn die zur schwenkbaren Befestigung der Haltefeder dienende Zunge T-förmig ausgeschnitten ist, wobei der Querbalken der T-Form die Spitze der Zunge ist und der zur schwenkbaren Befestigung dienende freie Endabschnitt einer aus einem Blechstreifen hergestellten Haltefeder U-förmig ausgestanzt ist und die Schenkel der U-Form quer zu ihrer Längsrichtung zu einer Öse gerollt sind, in denen die freien Endabschnitte des Querbalkens der T-förmigen Zunge mit Spiel angeordnet sind. Eine solche Lösung ist nicht nur einfach und sehr kostengünstig herstellbar, sondern die Haltefeder läßt sich auch bei sicherem Festsitz ruckfrei verschwenken.

Hierbei ist es weiterhin vorteilhaft, wenn die freien Schenkel der U-Form der Haltefeder soweit eingerollt sind, daß ein Spalt verbleibt, der geringfügig enger ist, als die Materialdicke der T-förmigen Zunge. Hierbei ist es vor der Montage der Haltefeder wichtig, daß der Spalt leicht aufgebogen ist, damit bei der Montage der Haltefeder der Querbalken der T-förmigen Zunge leicht durch den Spalt hindurchgeht. Nach einem Zusammendrücken der Öse ist die Haltefeder verliersicher an dem Reflektor festgesetzt.

Ein weiterer Vorteil ist es, wenn der lösbar mit einer Zunge verbundene freie Endabschnitt der Haltefeder eine Verrastöffnung für die Verrastung mit der hakenförmigen Zunge aufweist. Hierbei ist es zweckmäßig, wenn ein aus dem mit der hakenförmigen Zunge zusammenwirkender Rand der Verrastöffnung ausgeschnittener Lappen entgegen der Schließrichtung der Haltefeder abgewinkelt ist und mit seiner Stirnfläche an der Hinterschneidung der hakenförmigen Zunge unter Vorspannung anliegt. Damit ist gewährleistet, daß beim Lösen der Befestigung der Haltefeder ein alleiniges Herunterdrücken der Haltefeder nicht genügt, um sie aus ihrer Verrastung zu lösen, da zusätzlich noch eine seitliche Druckkomponente notwendig ist.

Bei einer besonders vorteilhaften Weiterbildung der Erfindung wird der Rand der Öffnung des Reflektors von dem Boden einer zum Reflektorinneren hindurchgezogenen topfförmigen Vertiefung des Reflektors gebildet. Dadurch liegt die Lichtquelle der Lampe bei jeder Reflektorgröße etwa im Brennpunkt des Reflektors, ohne auf die einteilige Herstellung der die Lampe in radialer Richtung und gegen Verdrehen arretierenden und als Befestigungselemente für die Haltefeder dienenden Zungen verzichten zu müssen.

In der Zeichnung ist ein Ausführungsbeispiel der Erfindung dargestellt und zwar zeigt
Figur 1 einen Mittenschnitt durch den die Lampe aufnehmenden Reflektorbereich,
Figur 2 eine Ansicht aus Richtung X auf den die Lampe aufnehmenden Bereich des Reflektors, ohne die Lampe und deren Haltefeder,
Figur 3 einen Schnitt nach der Linie B-B durch eine Befestigungsstelle des Reflektors, an der die Haltefeder lösbar festsetzbar ist,
Figur 4 ein Schnitt nach der Linie C-C durch eine Befestigungsstelle des Reflektors, an der die Haltefeder schwenkbar festsetzbar ist,
Figur 5 einen Schnitt nach der Linie A-A der in Figur 6 dargestellten Haltefeder und
Figur 6 die in Figur 1 dargestellte Haltefeder als Einzelteil.

In der Zeichnung sind im wesentlichen die in dem Scheitelbereich des Reflektors (1) eingebrachte Öffnung (2) zur Aufnahme der Lampe (3) und die Befestigungsmittel der Lampe (9) dargestellt. Die Öffnung (2) ist in den Boden (4) einer im Tiefziehverfahren zum Reflektorinneren hin durchgezogenen Vertiefung (5) des Reflektors eingebracht. Die von der Rückseite des Reflektors (1) her eingesetzte Lampe (3) liegt mit ihrem radial nach außen vorspringenden Flansch (6) an dem Rand (7) der Öffnung (2) des Reflektors (1) auf. Aus zwei sich gegenüberliegenden Rändern der rechteckförmigen Öffnung (2) sind zwei sich zuweisende Zungen (8 und 9), welche in Figur 2 der Zeichnung gestrichelt dargestellt sind, ausgeschnitten. Die Zunge (8) weist an einem Seitenrand eine von ihrem hakenförmigen Endabschnitt gebildete Hinterschneidung (10) auf, während die Zunge (9) T-förmig ausgeführt ist. Der Querbalken (11) der T-Form ist die Spitze der Zungen (9) und seine Unterseite an den Seitenrändern der Zungen (9) ist jeweils die Hinterschneidung (12). Die beiden Zungen (8 und 9) sind nach ihrem Ausschneiden zur Rückseite des Reflektors hin abgewinkelt, wobei der stehende Balken (13) der T-förmigen Zunge (9) vor ihrem Abwinkeln quer zu seiner Längsausdehnung zum Reflektor hin durchgebogen wird. Mit der bauchigen Seite dieser Durchbiegung (14) greift die Zunge (9) in einer entsprechend großen halbkreisförmiger Aussparung am Rand des Sockelflansches ein, während die Zunge (8) in eine entsprechende rechteckförmige Aussparung des Randes des Sockelflansches (6) eingreift. Der die Lampe (3) aufnehmende Bereich des Reflektors (1) ist soweit zum Reflektorinneren hin durchgezogen, daß der Glühfaden (15) der Lampe (3) im Brennpunkt des Reflektors (1) liegt.

Die an den Zungen (8 und 9) befestigte Haltefeder (17) ist aus einem Blechstreifen hergestellt und überspannt berührungslos den nach außen ragenden Sockelabschnitt (16) der Lampe (3). Auf beiden Seiten des Sockelabschnitts (16) liegt die Haltefeder mit aus ihrem mittleren Bereich freigeschnittenen und zu dem Sockelflansch (6) hin gebogenen Zungen (18) unter Vorspannung an dem Sockelflansch (6) an und drückt ihn gegen den Rand (7) der Öffnung (2). Ein freier Endabschnitt der Haltefeder (17) ist U-förmig ausgeschnitten, wobei die Schenkel (19) der U-Form parallel zur Längsausdehnung der Haltefeder verlaufen. Die freien Endabschnitte (20) der Schenkel sind zu einer Öse gerollt. Hierbei verbleibt jedoch ein Spalt (21) der nach der Montage der Haltefeder (17) geringfügig enger ist, als die Materialdicke der T-förmigen Zunge (9). In den Ösen (20) sind die freien Endabschnitte des Querbalkens (11) der T-förmigen Zunge (9) mit Spiel angeordnet, so daß die Haltefeder (17) um die von dem Querbalken (11) gebildete Achse schwenkbar ist. In den hakenförmigen Endabschnitt der Zunge (8) ist die Haltefeder (17) mit dem Öffnungsrand der Verrastungsöffnung (23) eingehakt. Der in die Zunge (8) eingehakte Öffnungsrand weist einen ausgeschnittenen Lappen (24) auf, welcher entgegen der Schließrichtung der Haltefeder (17) abgewinkelt ist und mit seiner Stirnfläche an der Hinterschneidung (10) der hakenförmigen Zunge (8) unter Vorspannung anliegt. Der der Verrastungsöffnung (23) benachbarte freie Endabschnitt der Haltefeder (17) weist einen für die Haltefeder als Handhabe dienenden freien Endabschnitt (25) auf. Der den Sockelabschnitt (16) in einem Abstand überspannende Bereich der Haltefeder (17) weist quer zur Längsausdehnung der Haltefeder eine als Flachstecker ausgebildete Verlängerung (26) auf.

## Patentansprüche

1. Anordnung zur Befestigung einer Lampe (3) in der Öffnung (2) eines Reflektors (1) eines Fahrzeugscheinwerfers mit den Merkmalen:
- die von der Rückseite des aus Blech bestehenden Reflektors (1) her eingesetzte Lampe (3) liegt mit ihrem radial nach außen vorspringenden Flansch (6) des Sockels unmittelbar an dem Rand (7) der in den Reflektor (1) eingebrachten Öffnung (2) an,
- die Lampe (3) ist in radialer Richtung und gegen Verdrehen durch Zungen (8 und 9) arretiert, die aus dem Bereich des Reflektors (1) freigeschnitten sind, der zum Hindurchführen der Lampe (3) aus dem Reflektor (1) ausgeschnitten ist, und die mit ihrem freien Ende entgegen der Lichtaustrittsrichtung abgewinkelt sind,
- eine den Sockelflansch (6) überspannende Haltefeder (17) liegt unter Vorspannung an dem Sockelflansch an und drückt ihn gegen den Rand (7) der Öffnung (2) des Reflektors (1), durch die die Lampe (3) hindurchragt,
- die Haltefeder (17) ist an zwei sich gegenüberliegende Stellen der Öffnung (2) an dem Reflektor befestigt,
dadurch gekennzeichnet, daß
- die die Arretierung für die Lampe (3) bewirkenden Zungen (8 und 9) so lang ausgeführt sind, daß die Zungen (8 und 9) einen zur Befestigung der Haltefeder (17) dienenden freien Endabschnitt aufweisen, in welchen Hinterschneidungen (10 bzw. 12) eingebracht sind, in die die vorgespannten Enden der Haltefeder (17) eingreifen.

2. Anordnung nach Anspruch 1, dadurch gekennzeichnet, daß die Haltefeder (17) an einer Zunge (9) schwenkbar und an der anderen Zunge (8) lösbar befestigt ist.

3. Anordnung nach Anspruch 2, dadurch gekennzeichnet, daß die zur schwenkbaren Befestigung der Haltefeder (17) dienende Zunge (9) T-förmig ausgeschnitten ist, wobei der Querbalken (11) der T-Form die Spitze der Zunge ist.

4. Anordnung nach einem der Ansprüche 1 bis 3, dadurch gekennzeichnet, daß der zur schwenkbaren Befestigung dienende freie Endabschnitt einer aus einem Blechstreifen hergestellten Haltefeder (17) U-förmig ausgestanzt ist und die Schenkel (19) der U-Form quer zu ihrer Längsrichtung zu einer Öse gerollt sind, in denen die freien Endabschnitte des Querbalkens (11) der T-förmigen Zunge (9) mit Spiel angeordnet sind.

5. Anordnung nach Anspruch 4, dadurch gekennzeichnet, daß die freien Schenkel (19) der U-Form der Haltefeder (17) soweit eingerollt sind, daß ein Spalt (21) verbleibt, der geringfügig enger ist, als die Materialdicke der T-förmigen Zunge (9).

6. Anordnung nach einem der Ansprüche 1 bis 5, dadurch gekennzeichnet, daß der lösbar mit einer Zunge (8) verbundene freie Endabschnitt der Haltefeder (17) eine Verrastungsöffnung (23) für die Verrastung mit der hakenförmigen Zunge (8) aufweist.

7. Anordnung nach Anspruch 6, dadurch gekennzeichnet, daß ein aus dem mit der hakenförmigen Zunge (8) zusammenwirkende Rand (24) der Verrastungsöffnung (23) ausgeschnittener Lappen entgegen der Schließrichtung der Haltefeder (17) abgewinkelt ist und mit seiner Stirnfläche an der Hinterschneidung (10) der hakenförmigen Zunge (8) unter Vorspannung anliegt.

8. Anordnung nach einem der Ansprüche 1 bis 7, dadurch gekennzeichnet, daß der Rand (7) der Öffnung (2) des Reflektors (1) von dem Boden (4) einer zum Reflektorinneren hin durchgezogenen topfförmigen Vertiefung (5) des Reflektors gebildet wird.

## Claims

1. Assembly for fixing a lamp (3) in the opening (2) of a reflector (1) of a vehicle headlamp, comprising the following features:
- the lamp (3), which is inserted from the rear of the sheet-metal reflector (1), bears with its radially outward projecting baseplate flange (6) directly against the rim (7) of the opening (2) made in the reflector (1),
- the lamp (3) is locked in position radially and against twisting by tongues (8 and 9), which are punched from that portion of the reflector (1) cut from the reflector (1) in order to feed through the lamp (3), and which are bent by their free end away from the direction of emerging light,
- a retaining spring (17) which bridges the baseplate flange (6) bears with prestress against the baseplate flange and presses the latter against the rim (7) of the opening (2) in the reflector (1) through which the lamp (3) projects,
- the retaining spring (17) is attached to the reflector at two opposing locations of the opening (2),
characterised in that
- the tongues (8 and 9) whose job it is to lock the lamp (3) in position are constructed long enough for the tongues (8 and 9) to incorporate a free end portion used to attach the retaining spring (17) and into which are made undercuts (10 and 12, respectively), into which the pretensioned ends of the retaining spring (17) engage.

2. Assembly according to claim 1, characterised in that the retaining spring (17) is swivel-mounted on one tongue (9) and mounted in releasable manner on the other tongue (8).

3. Assembly according to claim 2, characterised in that the tongue (9) used for swivel-mounting the retaining spring (17) is a T-shaped cutout, with the crossbar (11) of the T being the tip of the tongue.

4. Assembly according to any of claims 1 to 3, characterised in that the free end portion, used for swivel-mounting, of a retaining spring (17) manufactured from a strip of sheet metal, is punched out in a U-shape and the legs (19) of the U are curled transversely to their longitudinal direction to form an eyelet, in which legs the free end portions of the crossbar (11) of the T-shaped tongue (9) are arranged with freeplay.

5. Assembly according to claim 4, characterised in that the free legs (19) of the U of the retaining spring (17) are curled in far enough to leave a gap (21) slightly narrower than the thickness of the material constituting the T-shaped tongue (9).

6. Assembly according to any of claims 1 to 5, characterised in that the free end portion of the retaining spring (17) connected in releasable manner to a tongue (8) incorporates a latch opening (23) for latching with the hook-shaped tongue (8).

7. Assembly according to claim 6, characterised in that a tab cut out of the rim (24) of the latch opening (23) which cooperates with the hook-shaped tongue (8) is bent away from the direction of closure of the retaining spring (17) and bears with prestress by its end face against the undercut (10) made on the hook-shaped tongue (8).

8. Assembly according to any of claims 1 to 7, characterised in that the rim (7) of the opening (2) of the reflector (1) is formed by the floor (4) of a crucible-shaped depression (5) in the reflector which runs through to the reflector interior.

## Revendications

1. Agencement pour la fixation d'une lampe (3) dans l'ouverture (2) d'un réflecteur (1) d'un phare de véhicule, comportant les éléments suivants :
- la lampe (3), mise en place depuis la face arrière du réflecteur (1) réalisé en tôle, est appliquée par la bride (6) de son socle qui se projette radialement vers l'extérieur, directement contre la bordure (7) de l'ouverture (2) ménagée dans le réflecteur (1),
- la lampe (3) est arrêtée en direction radiale et à l'encontre d'une rotation par des languettes (8 et 9) qui sont découpées dans le réflecteur (1) à partir de la région du réflecteur (1) qui est évidée pour la traversée de la lampe (3), et qui sont repliées par leurs extrémités libres à l'encontre de la direction de sortie de lumière,
- un ressort (17) qui passe le long de la bride (6) du culot est appliqué sous précontrainte contre la bride du culot et la repousse contre la bordure (7) de l'ouverture (2) du réflecteur (1) à travers laquelle passe la lampe (3),
- le ressort de maintien (17) est fixé à deux emplacements opposés de l'ouverture (2) sur le réflecteur,
caractérisé en ce que
- les languettes (8 et 9) qui assurent l'arrêt de la lampe (8) sont réalisées avec une longueur telle que les languettes (8 et 9) présentent un tronçon final libre qui sert à la fixation du ressort de maintien (17) et dans lequel sont ménagées des contre-découpes (10, 12), dans lesquelles s'engagent les extrémités précontraintes du ressort de maintien (17).

2. Agencement selon la revendication 1, caractérisé en ce que le ressort de maintien (17) est fixé en pivotement au niveau d'une languette (9) et est fixé de façon détachable au niveau de l'autre languette (8).

3. Agencement selon la revendication 2, caractérisé en ce que la languette (9) qui sert pour la fixation pivotante du ressort de maintien (17) est découpée en forme de T, la barre transversale (11) de la forme en T étant la pointe de la languette.

4. Agencement selon l'une quelconque des revendications 1 à 3, caractérisé en ce que le tronçon final libre, servant à la fixation pivotante, d'un ressort de maintien (17) réalisé à partir d'une bande tôle, est découpé en forme de U, et en ce que les bras (19) de la forme en U sont enroulés transversalement à leur direction longitudinale en formant un oeillet dans lequel sont agencés avec jeu les tronçons finaux libres de la barre transversale (11) de la languette (9) en forme de T.

5. Agencement selon la revendication 4, caractérisé en ce que les bras libres (19) de la forme en U du ressort de maintien (17) sont enroulés aussi loin qu'il demeure une fente (21) qui est légèrement plus étroite que l'épaisseur du matériau de la languette (9) en forme de T.

6. Agencement selon l'une quelconque des revendications 1 à 5, caractérisé en ce que le tronçon final libre du ressort de maintien (17), relié de façon détachable à l'une des languettes (8), comporte une ouverture d'encliquetage (23) pour l'encliquetage avec la languette (8) en forme de crochet.

7. Agencement selon la revendication 6, caractérisé en ce qu'une patte découpée à partir de la bordure (24) de l'ouverture d'encliquetage (23) qui coopère avec la languette (8) en forme de crochet, est recourbée à l'encontre de la direction de fermeture du ressort de maintien (17), et est appliquée sous précontrainte par sa face frontale contre la contre-découpe (10) de la languette (8) en forme de crochet.

8. Agencement selon l'une quelconque des revendications 1 à 7, caractérisé en ce que la bordure (7) de l'ouverture (2) du réflecteur (1) est formée par le fond (4) d'un renfoncement (5) du réflecteur, en forme de godet, embouti vers l'intérieur du réflecteur.
